# EUROPÄISCHE PATENTSCHRIFT

(11) **EP 2 828 609 B1**
(45) Veröffentlichungstag und Bekanntmachung des Hinweises auf die Patenterteilung: **18.05.2016**
(21) Anmeldenummer: 13709382.9
(22) Anmeldetag: 05.03.2013
(51) Int. Cl.: F42B 8/12, F42B 14/02, F42B 10/02

(54) **LEITWERKSTABILISIERTES VOLLKALIBER-ÜBUNGSGESCHOSS**
FIN-STABILIZED FULL-CALIBRE PRACTICE PROJECTILE
PROJECTILE D'EXERCICE DE GROS CALIBRE À EMPENNAGE STABILISÉ

(30) Priorität: 23.03.2012 DE 102012005741
(43) Veröffentlichungstag der Anmeldung: 28.01.2015
(73) Patentinhaber: Rheinmetall Waffe Munition GmbH, 29345 Unterlüss (DE)
(72) Erfinder: HEITMANN, Thomas, 29345 Unterlüß (DE); FREUDENTHAL, Klaus-Dieter, 29556 Suderburg (DE); VAGEDES, Michael, 29320 Hermannsburg (DE)
(74) Vertreter: Dietrich, Barbara
(86) Internationale Anmeldenummer: PCT/EP2013/054436
(87) Internationale Veröffentlichungsnummer: WO 2013/139595

(56) Entgegenhaltungen:
- DE-A1-102010 034 333
- GB-A- 997 713
- US-A- 3 347 492

## Beschreibung

Die Erfindung betrifft ein aus einem Waffenrohr verschießbares leitwerkstabilisiertes Vollkaliber-Übungsgeschoss mit einem massiven Kopfteil und einem sich heckseitig an das Kopfteil anschließenden rohrförmigen Leitwerkskörper, wobei das Übungsgeschoss umfangsseitig mit einem Dichtungssystem versehen ist.

Ein derartiges Vollkaliber-Übungsgeschoss ist aus dem Dokument DE 10 2010034 333 A1 bekannt. Dabei handelt es sich um ein großkalibriges, beispielsweise aus einer Panzerkanone mit dem Kaliber 120 mm verschießbares Übungsgeschoss. Im Gegensatz zu vergleichbaren bekannten Vollkaliber-Übungsgeschossen, die üblicherweise ein Kopfteil mit einer sich daran anschließenden Geschosshülle und einem sich an die Geschosshülle anschließenden Schaft mit Flossenbaugruppe umfassen, ist bei dem eingangs erwähnten Übungsgeschoss die Geschosshülle selbst als rohrförmiger Leitwerkskörper ausgebildet, so dass ein separater Schaft mit daran befestigter Flossenbaugruppe entfallen kann. Die bei Abschuss des Übungsgeschosses entstehenden Treibladungsgase gelangen bei diesem Vollkaliber-Übungsgeschoss in den Innenraum des rohrförmigen Leitwerkskörpers und wirken zur Beschleunigung des Übungsgeschosses auf den heckseitigen Bereich des Kopfteiles, der den Innenraum geschosskopfseitig begrenzt.

Um sicherzustellen, dass beim Abschuss des in der DE 10 2010 034 333 A1 offenbarten Übungsgeschosses keine Treibladungsgase zwischen der Innenwand des Waffenrohres und der Außenwand des Übungsgeschosses an diesem vorbeiströmen können, ist etwa im hinteren Drittel des rohrförmigen Bereiches des Leitwerkskörpers außenseitig ein an sich bekanntes Dichtungssystem angeordnet. Dieses besteht im wesentlichen aus einem in die äußere Oberfläche des Leitwerkskörpers eingelassene Ringnut, in die ein aus Kunststoff bestehender Dichtungsring eingreift.

Beim Abschuss großkalibriger Übungsgeschosse tritt innerhalb des rohrförmigen Leitwerkskörpers ein hoher Innendruck der Treibladungsgase auf, die auf die Seitenwand des rohrförmigen Leitwerkskörpers insbesondere im Bereich zwischen dem Dichtungssystem und dem Kopfteil stark einwirken. Das kann auf die Abschussfestigkeit, insbesondere bei Verwendung eines Leitwerkskörpers aus einem Leichtmetall, Einfluss nehmen.

Der Erfindung liegt die Aufgabe zugrunde, ein Vollkaliber-Übungsgeschoss der eingangs erwähnten Art anzugeben, dessen Abschussfestigkeit auf kostengünstige Weise sichergestellt ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, auf ein Dichtungssystem im rohrförmigen Bereich des Leitwerkskörpers zu verzichten, so dass die beim Abschuss des Übungsgeschosses entstehenden Treibladungsgase auch auf die Außenseite der Seitenwand des rohrförmigen Leitwerkskörpers wirken und somit der auf die Außenseite des rohrförmigen Leitwerkskörpers wirkende Druck dem auf die Innenseite der Seitenwand des Übungsgeschosses wirkenden Innendruck entgegenwirkt. Zur Vermeidung eines außenseitigen Vorbeiströmens der Treibladungsgase an dem gesamten Übungsgeschoss innerhalb des Waffenrohres ist ein Dichtungssystem im Bereich des massiven Kopfteiles des Übungsgeschosses angeordnet, welches einen von einem Keilring beaufschlagten Dichtungsring umfasst. Sowohl der axial verschiebbare Keilring als auch der Dichtungsring sind dabei in einer im heckseitigen Bereich des Kopfteiles -oder in einem Bereich des das Kopfteil übergreifenden Leitwerkskörpers- befindlichen Ringnut angeordnet. Dabei weist der in Schussrichtung des Übungsgeschosses vor dem Keilring angeordnete Dichtungsring einen hinteren kegelförmigen Innenhohlraum auf, in den der vordere Bereich des Keilringes kraft- und formschlüssig eingreift, derart, dass bei einer axialen Druckbeaufschlagung des Keilringes dieser axial verschoben wird und den als Dichtlippe wirkenden äußeren Seitenwandbereich des kegelförmigen Innenhohlraumes des Dichtungsringes radial gegen die Innenwand des Waffenrohres drückt.

Um sicherzustellen, dass beim Abschuss des Übungsgeschosses innerhalb des Waffenrohres die Außenseite des Leitwerkskörpers von den Treibladungsgasen beaufschlagt wird, ist vorgesehen, dass der rohrförmige Leitwerkskörper voneinander beabstandete, noppenförmig ausgebildete Führungselemente aufweist, über die der Leitwerkskörper an dem Waffenrohr abstützbar ist, wobei die noppenförmigen Führungselemente einen um den Leitwerkskörper herum angeordneten Führungsring bilden, und wobei die Treibladungsgase zwischen benachbarten Führungselementen hindurchströmen können.

Der Dichtungsring und/oder der Keilring bestehen/besteht vorzugsweise aus Kunststoff.

Weitere Einzelheiten und Vorteile der Erfindung ergeben sich aus dem folgenden, anhand von Figuren erläuterten Ausführungsbeispiel. Es zeigen:
- Fig. 1: den Längsschnitt durch ein erfindungsgemäßes, aus einem Kopfteil und einem rohrförmigen Leitwerkskörper bestehenden Vollkaliber-Übungsgeschoss, wobei außenseitig an dem Kopfteil ein Dichtungssystem angeordnet ist;
- Fig. 2: die vergrößerte Ansicht eines Querschnittes durch das in Fig. 1 dargestellte Übungsgeschoss entlang der dort mit II-II bezeichneten Schnittlinie und
- Fig. 3: eine vergrößerte Ansicht des Kopfteiles des in Fig. 1 dargestellten Übungsgeschosses.

In Fig. 1 ist mit 1 ein aus einem nicht dargestellten Waffenrohr verschießbares leitwerkstabilisiertes Vollkaliber-Übungsgeschoss bezeichnet. Mit dem Übungsgeschoss 1 ist ein Hülsendeckel 2 verbunden, der die Verbindung des Übungsgeschosses 1 mit einer nicht dargestellten, die Treibladung enthaltenden Treibladungshülse bildet.

Das Übungsgeschoss 1 umfasst ein massives Kopfteil 3 mit einer heckseitig angeordneten Leuchtspurkörper-Aufnahme 4 und einen sich heckseitig an das Kopfteil 3 anschließenden rohrförmigen Leitwerkskörper 5.

Der rohrförmige Leitwerkskörper 5 ist erfindungsgemäß derart ausgebildet, dass die beim Abschuss des Übungsgeschosses 1 entstehenden Treibladungsgase auch auf die Außenseite 6 der Seitenwand 7 des rohrförmigen Leitwerkskörpers 5 wirken.

Hierzu ist der Leitwerkskörper 5 unterkalibrig ausgebildet und stützt sich über voneinander beabstandete, noppenförmig ausgebildete Führungselemente 8 (Fig.2) an der Innenwand des nicht dargestellten Waffenrohrs ab. Dabei sind die noppenförmigen Führungselemente 8 derart um den Leitwerkskörper 5 herum angeordnet, dass sie einen Führungsring 9 bilden, wobei die Treibladungsgase zwischen benachbarten Führungselementen 8 hindurchströmen können.

Um zu vermeiden, dass die Treibladungsgase innerhalb des Waffenrohres außenseitig an dem gesamten Übungsgeschoss 1 vorbeiströmen können, ist ein Dichtungssystem 10 im Bereich des massiven Kopfteiles 3 des Übungsgeschosses 1 angeordnet.

Bei diesem Dichtungssystem 10 greifen ein, in Schussrichtung gesehen, vorderer, beispielsweise aus Kunststoff bestehender Dichtungsring 11 und ein heckseitig den Dichtungsring 11 beaufschlagender Keilring 12, in eine gemeinsame Ringnut 13 im heckseitigen Bereich des Kopfteiles 3 ein. Dabei wird zwecks einfacher Montage die Ringnut 13 heckseitig durch das vordere stirnseitige Ende des Leitwerkskörpers 5 begrenzt.

Der Dichtungsring 11 besitzt einen hinteren kegelförmigen Innenhohlraum 14 (Fig. 3), in den der vordere Bereich des Keilringes 12 kraft- und formschlüssig eingreift, derart, dass bei axialer Druckbeaufschlagung des Keilringes 12 dieser sich axial zur Geschossspitze hin verschiebt und den als Dichtlippe wirkenden äußeren Seitenwandbereich 15 des kegelförmigen Innenhohlraumes 14 des Dichtungsringes 11 radial gegen die Innenwand des nicht dargestellten Waffenrohres drückt.

Der Dichtungsring 11 kann entweder auf das Kopfteil 3 aufgepresst oder aufgespritzt und anschließend auf Maß abgedreht werden und/oder ohne Abdrehung direkt auf das Kopfteil 3 aufgezogen werden.

Die Erfindung ist selbstverständlich nicht auf das vorstehend beschriebene Ausführungsbeispiel beschränkt. So muss es sich beispielsweise bei dem massiven Kopfteil nicht zwingend um einen Vollkörper handeln. Vielmehr kann es sich auch um einen Hohlkörper handeln, wenn die Wandstärke und/oder das Material (Stahl etc.) des Kopfteiles derart gewählt werden, dass die Treibladungsgase keine oder keine wesentliche Verformung des Kopfteiles bei Abschuss im Waffenrohr bewirken.

Ferner muss die Ringnut des Dichtungssystems nicht zwingend auf dem Kopfteil selbst angeordnet sein, sondern es kann auch vorgesehen sein, dass bei einem Übungsgeschoss, bei dem der Leitwerkskörper vorderseitig das Kopfteil übergreift (vgl. auch Fig. 1), die Ringnut in diesem Wandbereich des Leitwerkskörpers angeordnet ist.

### Bezugszeichenliste

- 1: Vollkaliber-Übungsgeschoss, Übungsgeschoss
- 2: Hülsendeckel
- 3: Kopfteil
- 4: Leuchtspurkörper-Aufnahme
- 5: Leitwerkskörper
- 6: Außenseite
- 7: Seitenwand
- 8: Führungselement
- 9: Führungsring
- 10: Dichtungssystem
- 11: Dichtungsring
- 12: Keilring
- 13: Ringnut
- 14: Innenhohlraum
- 15: Seitenwandbereich

## Patentansprüche

1. Aus einem Waffenrohr verschießbares leitwerkstabilisiertes Vollkaliber-Übungsgeschoss ( 1 ) mit einem massiven Kopfteil ( 3 ) und einem sich heckseitig an das Kopfteil ( 3 ) anschließenden rohrförmigen Leitwerkskörper ( 5 ), wobei das Übungsgeschoss ( 1 ) umfangsseitig mit einem Dichtungssystem ( 10 ) versehen ist, **gekennzeichnet durch** die Merkmale:
a) der rohrförmige Leitwerkskörper ( 5 ) ist derart ausgebildet, dass die beim Abschuss des Übungsgeschosses ( 1 ) entstehenden Treibladungsgase auch auf die Außenseite ( 6 ) der Seitenwand ( 7 ) des rohrförmigen Leitwerkskörpers ( 5 ) wirken,
b) das Dichtungssystem ( 10 ) ist im Bereich des Kopfteiles ( 3 ) des Übungsgeschosses ( 1 ) angeordnet, wobei das Dichtungssystem ( 10 ) einen von einem Keilring ( 12 ) heckseitig beaufschlagten Dichtungsring ( 11 ) umfasst, und wobei der Keilring ( 12 ) und der Dichtungsring ( 11 ) in eine gemeinsame Ringnut ( 13 ) im heckseitigen Bereich des Kopfteiles ( 3 ) oder in einem Bereich des das Kopfteil ( 3 ) übergreifenden Leitwerkskörpers ( 5 ) eingreifen, und
c) der Dichtungsring ( 11 ) weist einen hinteren kegelförmigen Innenhohlraum ( 14 ) auf, in den der vordere Bereich des Keilringes ( 12 ) kraft- und formschlüssig eingreift, derart, dass bei axialer Druckbeaufschlagung des Keilringes ( 12 ) dieser axial verschoben wird und den als Dichtlippe wirkenden äußeren Seitenwandbereich ( 15 ) des kegelförmigen Innenhohlraumes ( 14 ) des Dichtungsringes ( 11 ) radial gegen die Innenwand des Waffenrohres drückt.

2. Übungsgeschoss nach Anspruch 1, **dadurch gekennzeichnet, dass** der rohrförmige Leitwerkskörper ( 5 ) voneinander beabstandete, noppenförmig ausgebildete Führungselemente ( 8 ) aufweist, die einen um den Leitwerkskörper ( 5 ) herum angeordneten Führungsring ( 9 ) bilden.

3. Übungsgeschoss nach Anspruch 1 oder 2, **dadurch gekennzeichnet, dass** der Dichtungsring ( 11 ) und/oder der Keilring ( 12 ) aus Kunststoff bestehen/besteht.

## Claims

1. Fin-stabilized full-calibre practice projectile (1) that can be fired from a barrel of a weapon with a solid head part (3) and a tubular stabilizer body (5) adjoining the head part (3) at the rear, wherein the practice projectile (1) is provided with a peripheral sealing system (10), **characterized by** the features:
a) the tubular stabilizer body (5) is designed such that the propellant gases arising when firing the practice projectile (1) also act on the outside (6) of the side wall (7) of the tubular stabilizer body (5),
b) the sealing system (10) is disposed in the region of the head part (3) of the practice projectile (1), wherein the sealing system (10) comprises a sealing ring (11) that is acted upon at the rear by a wedge ring (12), and wherein the wedge ring (12) and the sealing ring (11) engage in a common annular groove (13) in the rear region of the head part (3) or in a region of the stabilizer body (5) overlapping the head part (3), and
c) the sealing ring (11) comprises a conical internal cavity (14) at the rear, in which the front region of the wedge ring (12) engages in a force-fit and shape-fit manner, such that when the wedge ring (12) is subjected to an axial pressure the same is displaced axially and the outer side wall region (15) of the conical internal cavity (14) of the sealing ring (11) acting as a sealing lip presses radially against the inner wall of the barrel of the weapon.

2. Practice projectile according to Claim 1, **characterized in that** the tubular stabilizer body (5) comprises cup-shaped guide elements (8) that are spaced apart from each other and that form a guide ring (9) that is disposed around the stabilizer body (5).

3. Practice projectile according to Claim 1 or 2, **characterized in that** the sealing ring (11) and/or the wedge ring (12) is/are made of plastic.

## Revendications

1. Projectile d'exercice (1) de plein calibre stabilisé par empennage pouvant être tiré hors d'un canon d'arme, comprenant une partie de tête (3) massive et un corps d'empennage (5) de forme tubulaire rattaché à la partie de tête (3) du côté arrière, le projectile d'exercice (1) étant pourvu sur le pourtour d'un système d'étanchéité (10), **caractérisé par** les caractéristiques suivantes :
a) le corps d'empennage (5) de forme tubulaire est configuré de telle sorte que les gaz de charge propulsive qui sont produits lors du tir du projectile d'exercice (1) agissent également sur le côté extérieur (6) de la paroi latérale (7) du corps d'empennage (5) de forme tubulaire,
b) le système d'étanchéité (10) est disposé dans la zone de la partie de tête (3) du projectile d'exercice (1), le système d'étanchéité (10) comprenant une bague d'étanchéité (11) chargée du côté arrière par une bague conique (12), et la bague conique (12) et la bague d'étanchéité (11) venant en prise dans une rainure annulaire (13) commune dans la zone du côté arrière de la partie de tête (3) ou dans une zone du corps d'empennage (5) qui recouvre la partie de tête (3), et
c) la bague d'étanchéité (11) possède un espace creux interne (14) arrière de forme conique dans lequel la partie avant de la bague conique (12) vient en prise par force et par complémentarité de formes de telle sorte que lors d'une charge de pression axiale de la bague conique (12), celle-ci est décalée dans le sens axial et pousse contre la paroi interne du canon d'arme la zone de paroi latérale (15) extérieure, faisant office de lèvre d'étanchéité, de l'espace creux interne (14) de forme conique de la bague d'étanchéité (11).

2. Projectile d'exercice selon la revendication 1, **caractérisé en ce que** le corps d'empennage (5) de forme tubulaire possède des éléments de guidage (8) espacés mutuellement configurés en forme de boutons qui forment un anneau de guidage (9) disposé autour du corps d'empennage (5).

3. Projectile d'exercice selon la revendication 1 ou 2, **caractérisé en ce que** la bague d'étanchéité (11) et/ou la bague conique (12) est/sont constituée(s) de matière plastique.
